# EUROPÄISCHE PATENTSCHRIFT

(11) **EP 0 083 295 B1**
(45) Veröffentlichungstag und Bekanntmachung des Hinweises auf die Patenterteilung: **08.07.1987**
(21) Anmeldenummer: 82710056.1
(22) Anmeldetag: 09.12.1982
(51) Int. Cl.: F24F 13/065, F24F 1/02

(54) **Vorrichtung zur Konditionierung der Luft in kühlen Aufbewahrungsräumen**
Air conditioning installation in cool storing rooms
Installation de conditionnement d'air dans des dépôts frais

(30) Priorität: 12.12.1981 DE 3149390
(43) Veröffentlichungstag der Anmeldung: 06.07.1983
(73) Patentinhaber: Hafner, Wilhelm, D-7752 Insel Reichenau (DE)
(72) Erfinder: Hafner, Wilhelm, D-7752 Insel Reichenau (DE)
(74) Vertreter: Hiebsch, Gerhard F., Dipl.-Ing.

## Beschreibung

Die Erfindung betrifft eine Vorrichtung zum Verteilen von Luft aus dem Deckenbereich eines kühlen Aufbewahrungsraumes mit einem um eine i. w. vertikale Achse drehbar aufgehängten Leitgehäuse, von dessen Umfang zumindest ein kastenartiger Anbau horizontal abragt, der mit Blasquerschnitten versehen ist.

Die sogenannten Reifungskammern für Fleisch- und Wurstwaren müssen nicht nur bezüglich der Temperatur sondern auch hinsichtlich der Luftfeuchte bestimmte Bedingungen erfüllen, da zu hohe Luftfeuchtigkeit den Reifungsprozeß verschlechtert, zu geringe Luftfeuchte ihn sogar unterbindet. Die in Reifungskammern verwendeten Gebläse werden üblicherweise an der Kammerwandung festgelegt und blasen unter Bildung einer Blaszone parallel zur vertikalen Kammerwandung auf- oder abwärts.

Hierdurch wird zum einen der nutzbare Kammerquerschnitt vermindert, zum anderen ist der erzeugte Luftstrom nicht besonders wirkungsvoll.

Eine Vorrichtung der eingangs erwähnten Art ist durch die US-A-2 741 971 bekannt geworden ; das drehende Leitgehäuse ist unter einem Lufteintritt beispielsweise einer Lutte, angeordnet und verteilt die dort ankommende Luft durch die radial oder tangential verlaufenden AustrittsQuerschnitte. Die BE-A-729 426 zeigt eine Vorrichtung zum Konditionieren der Luft mit etwa horizontal angebrachtem Luftaustritt sowie einem an einer horizontalen Achse vorgesehenen Ventilator, dem ein Verdampfer als Konditionierelement vorgeschaltet ist. Angesichts dieses Standes der Technik hat sich der Erfinder das Ziel gesetzt, die Vorrichtung so zu gestalten, daß ein optimales Konditionierverhalten bei einfacher Montage und Wartung in Reifekammern erzielt wird ; dieses Konditionierverhalten soll über den gesamten Raum hinweg möglichst gleichbleibend sein ohne tote Winkel oder stehenbleibende Luftsäulen.

Zur Lösung dieser Aufgabe führt, daß das Leitgehäuse als Laufrad eines Gebläses mit einem Antrieb verbunden sowie im Deckenbereich einer Reifungskammer für Fleisch- und Wurstwaren angebracht ist wobei die Blasquerschnitte zumindest an den Seitenwände des Anbaues vorgesehen sind. Bevorzugt ragen vom Umfang des Laufrades mehrere - im Idealfall drei - Luftrohre mit jeweils zumindest einer Ausnehmung als Blasquerschnitt ab. Diese Blasquerschnitte drehen sich also unterhalb der Decke und führen an mehreren Stellen gleichzeitig die Kühlluft zu. Eine optimale Konditionierung wird dann erreicht, wenn die Luftgeschwindigkeit an den Blasquerschnitten gesteuert und unterschiedlich eingestellt werden kann.

Nach einer weiteren Ausgestattung der Erfindung verjüngt sich der Querschnitt des Anbaus vom Umfang weg und ist rechteckig ausqebildet, wobei am freien Ende des Anbaus der Blasquerschnitt als Ausnehmung vorgesehen ist.

Eine derartige Anordnung ist vor allem dann von Bedeutung, wenn nur ein radiales Luftrohr vom Umfang des Laufrades absteht, welches sich dann bevorzugt etwas mehr als einmal in der Minute um die Vorrichtungsachse dreht. Diese Drehbewegung wird von einem Elektroantrieb und bevorzugt über einen Treibriemen gesteuert, welcher sich zwischen Laufradumfang einerseits und einer Riemenscheibe anderseits erstreckt ; statt des Riementriebes kann auch ein Kettentrieb oder ein Zahntrieb Verwendung finden - mit diesen Antrieben ist es auf einfache und kostengünstige Weise möglich, die horizontale Drehbewegung des Laufrades zu erzeugen.

Vorteilhafterweise ragt der Anbau von einem mit Sieböffnungen siebartig ausgebildeten Krümmungsteil des Laufradumfangs ab, wobei der Querschnitt jeder Sieböffnung geringer als der Blasquerschnitt des Anbaus sein soll.

Die Lagerung des sich drehenden Laufradumfanges erfolgt vorzugsweise durch Laufrollen beispielsweise Teflonscheiben, an etwa radial gerichteten Wellenstümpfen ; letztere sind bevorzugt in einer Tragwand des Laufrades festgelegt - diese Tragwand ist entweder mit Luftdurchtrittsöffnungen versehen oder als Fachwerk ausgebildet und gestattet so eine freie Luftströmung. Die Laufrollen sind bevorzugt mit Umfangsnuten versehen und sitzen dank dieser geführt auf dem Kopf der Führungsschiene. Eine sehr genaue Führung des Laufrades wird dadurch erreicht, daß man übereinander zwei Reihen von _{'}Laufrädern vorsieht, deren untere auf einer Führungsschiene ruht und deren obere in einer weiteren, von oben her eingreifenden Führungsschiene läuft ; hierdurch ist ein Verkanten des Laufrades nicht mehr möglich. Sein Auswechseln wird dadurch erleichtert, daß eine Laufrollenreihe lösbar an der Tragwand festliegt.

Um unerwünschte Seitenströme zu vermeiden, ist zwischen dem sich drehenden Laufrad einerseits und dem stehenden Teil des Lüfters, beispielsweise seinem Gehäuse, anderseits zumindest eine Dichtung vorgesehen.

Unterhalb des Lüfters sind Kälte- und Wärmeregister angeordnet sowie an diesen bevorzugt Tropfenabscheider, welche eine Regulierung der Feuchtetracht im aufsteigenden Luftstrom erlauben ; dieser durchfährt zuerst das Kälteregister, wird anschließend im Wärmeregister weiter konditioniert und dann - nach dem Austreiben von Tropfen an den Tropfenabscheidern im Laufrad in horizontale Richtung umgelenkt zu werden.

In den Auffangrinnen der Tropfenabscheider gefangenes Kondensat wird durch Ablaufleitungen entfernt.

Dank der erfindungsgemäßen Vorrichtung wird die reifende Ware nicht mehr - wie bislang - direkt angeblasen ; das Ausblasen geschieht in einer deckennahen Konditionierzone unter Vergleichmäßigung der Luftzirkulation bei dreiseitiger Luftströmung. In der Reifungskammer entfallen dank der Erfindung sogenannte stille Zonen.

Eine erhebliche Erleichterung ergibt sich bei der Montage dank der Kompaktbauweise der Vorrichtung, da ortsgebundene Luftkanäle nicht mehr benötigt werden. Zudem kann der vertikale Abstand der Vorrichtung zum Kammerboden nach Wahl verändert werden.

Weitere Vorteile, Merkmale und Einzelheiten der Erfindung ergeben sich aus der nachfolgenden Beschreibung bevorzugter Ausführungsbeispiele sowie anhand der Zeichnung ; diese zeigt in
Figur 1 einen schematisierten Querschnitt durch einen Kühlraum für Fleischwaren ;
Figur 2 einen vergrößerten Schnitt durch Fig. 1 nach deren Linie II-II ;
Figur 3 einen Teil der Fig. 1 in Seitenansicht;
Figur 4 den Teilquerschnitt durch Fig. 2 nach deren Linie IV-IV ;
Figur 5 einen vergrößerten Ausschnitt aus Fig. 4;
Figur 6 einen Teilschnitt durch Fig. 4 nach deren Linie VI-VI ;
Figur 7 die Draufsicht auf einen Teil eines weiteren Ausführungsbeispiels.

In einen von einem Boden 1, Seitenwänden 2 und einer Decke 3 begrenzten Kühlraum 4 für zu reifende Fleischwaren 5 ist eine Vorrichtung 10 an der Decke 3 festgelegt.

Diese Vorrichtung 10 weist gemäß Fig. 1 in einem Rahmen 11 ein Kälteregister 12 sowie ein Wärmeregister 13 aus einer Kupfer- Aluminiumlegierung auf. Außerhalb des Rahmens 11 ruht auf einer Konsole 14 ein Elektromotor 15 als Antrieb für eine Riemenscheibe 16.

Ein die Riemenscheibe 16 teilweise umfangender Keilriemen 17 ist anderseits um den Umfang 18 des Laufrades 19 eines Lüfters 20 gelegt ; dieses Laufrad 19 lagert-um eine Achse A drehbar - zwischen dem Wärmeregister 13 und einem an der Decke 3 festliegenden Tragrahmen 21.

Vom Umfang 18 des Laufrades 19 ragt in Fig. 1 radial ein Luftrohr 22 rechteckigen Querschnittes mit in seinen Seitenwänden 23 vorgesehenen Luftöffnungen 24 ab.

Wie Fig. 2 verdeutlicht, verjüngt sich der Querschnitt des Luftrohres 22 zu dessen Vorderwand 25 hin von einer inneren Weite i von beispielsweise 400 mm auf eine äußere Weite b von dann 330 mm bei einer Kraglänge a von 270 mm. Dieses Luftrohr 22 ist vom Umfang 18 des Laufrades 19 an einem Löcher 26 aufweisenden siebartigen Krümmungsbereich 27 festgelegt, dem gegenüber die Vorderwand 25 des Luftrohres 22 ebenfalls mit einer Ausnehmung 28 versehen ist.

Der Umfang 18 des Laufrades 19 weist einen Durchmesser d von beispielsweise 660 mm auf, eine innerhalb dessen vorgesehene Tragwand 29 einen Durchmesser e von 600 mm.

Der Umfang 18 des Laufrades 19 ist durch Winkelstücke 30 mit der Tragwand 29 verbunden und bildet mit dieser das Laufrad 19, dessen horizontale Radkränze 31 unter Zwischenschaltung von Dichtungen 32 dem Rahmen 11 anbzw. aufliegen.

Von der Tragwand 29 ragen zum Vorrichtungsinneren 33 hin Wellenstümpfe 34 für splintgesicherte Teflonrollen 35 ab, in deren Umfangsnuten 36 Führungsschienen 37 des Rahmens 11 eingreifen.

Diese sind kreisförmig um die Achse A gelegt und erlauben ein Drehen des Laufrades 19 in einer aus der Zeichnung ersichtlichen Weise. Sowohl die Anordnung dieser Führungsschienen 37 als auch die Ausbildung jener Tragwand 29 mit Ausnehmungen 38 erlaubt eine Luftströmung quer durch den Lüfter 20.

Fig. 5 läßt zwei übereinander liegende Reihen von Laufoder Teflonrollen 35 erkennen, von denen die untere durch Schrauben 39 lösbar ist.

Die untere Führungsschiene 37 ruht auf einem Wannenboden 40, dem Tropfenabscheiderprofile 41 hakenähnlichen Querschnittes zugeordnet sind. Letztere entziehen einer in Pfeilrichtung x durchziehenden Luft darin enthaltene Flüssigkeitspartikel und erlauben so eine Regulierung der Luftfeuchtigkeit.

Bei dem in Fig. 7 wiedergegebenen Ausführungsbeispiel sind am Umfang 18 des Laufrades 19 mehrere Luftrohre 22 in radialer Richtung angeordnet, die eine besonders günstige horizontale Verteilung eines Luftstromes ermöglichen ; diese Art der Luftführung verhindert zu hohe Turbulenzen im Kühlraum 4 und damit eine besonders günstige Reifung der dort befindlichen Fleischwaren 5.

In der Zeichnung nicht erkennbar ist die vorhandene Höhenverstellbarkeit der Vorrichtung 10 insgesamt oder des Lüfters 20 in Verbindung mit der Konsole 14 und somit des Elektromotors 15. Der lichte Bodenabstand q für den Lüfter 20 beträgt bevorzugt 250 cm, die Laufradhöhe n etwa 15 cm.

## Patentansprüche

1. Vorrichtung zum Verteilen von Luft aus dem Deckenbereich eines kühlen Aufbewahrungsraumes mit einem um eine i. w. vertikale Achse drehbar aufgehängten Leitgehäuse, von dessen Umfang zumindest ein kastenartiger Anbau (22) horizontal abragt, der mit Blasquerschnitten (24) versehen ist, dadurch gekennzeichnet, daß das Leitgehäuse als Laufrad (19) eines Gebläses (20) mit einem Antrieb verbunden sowie im Deckenbereich (3) einer Reifungskammer für Fleisch- und Wurstwaren angebracht ist, wobei die Blasquerschnitte (24) zumindest an den Seitenwänden (23) des Anbaues (22) vorgesehen sind.

2. Vorrichtung nach Anspruch 1, dadurch gekennzeichnet, daß sich der Querschnitt des Anbaus (22) vom Umfang (18) weg verjüngt und rechteckig ausgebildet ist, wobei am freien Ende des Anbaus der Blasquerschnitt als Ausnehmung vorgesehen ist.

3. Vorrichtung nach Anspruch 1 oder 2, dadurch gekennzeichnet, daß die Luftgeschwindigkeit an den Blasquerschnitten (24, 28) bzw. den Anbauten (22) zueinander unterschiedlich einstellbar ist.

4. Vorrichtung nach einem der Ansprüche 1 bis 3, dadurch gekennzeichnet, daß der Anbau (22) von einem mit Sieböffnungen (26) siebartig ausgebildeten Krümmungsteil (27) des Laufradumfangs (18) abragt.

5. Vorrichtung nach Anspruch 4, dadurch gekennzeichnet, daß der Querschnitt jeder Sieböffnung (26) geringer ist als der Blasquerschnitt (24, 28) des Anbaus (22).

6. Vorrichtung nach wenigstens einem der Ansprüche 1 bis 5, dadurch gekennzeichnet, daß innerhalb des von einer Wandung gebildeten Umfanges (18) des Laufrades (19) wenigstens eine Tragwand (29) für Laufrollen (35) vorgesehen ist, die an in der Tragwand sitzenden radialen Wellenstümpfen (34) lagern, wobei gegebenenfalls wenigstens eine Laufrolle (35) von der Tragwand (29) lösbar oder den Laufrollen (35) tangential eine horizontale Führungsschiene (37) zugeordnet ist, deren Kopf vorteilhafterweise in einer Umfangsnut (36) der Laufrolle (35) sitzt.

7. Vorrichtung nach Anspruch 6, dadurch gekennzeichnet, daß zumindest zwei Reihen von Laufrollen (35) übereinander sowie zwischen zwei Führungsschienen (35) angeordnet sind, die vorzugsweise miteinander fluchten.

8. Vorrichtung nach Anspruch 6 oder 7, dadurch gekennzeichnet, daß die Tragwand (29) mit Ausnehmungen (38) versehen oder als Fachwerk ausgebildet ist und/oder zwischen Laufrad (19) und dem Gehäuse des Lüfters (20) Dichtungen (32) vorgesehen sind.

9. Vorrichtung nach wenigstens einem der Ansprüche 1 bis 8, dadurch gekennzeichnet, daß unter dem Gebläse (20) Kälte- und/oder Wärmeregister (12 ; 13) vorgesehen und zwischen diesen sowie dem Gebläse (20) gegebenenfalls Tropfenabscheider (41) angeordnet sind, die vorzugsweise jeweils ein hakenartiges Profil mit nach oben offener Profilrinne aufweisen und in Abstand zueinander parallel verlaufen.

10. Vorrichtung nach wenigstens einem der Ansprüche 1 bis 9, dadurch gekennzeichnet, daß sie mittels eines Rahmens (11) lösbar mit einem an der Kammerdecke (3) festliegenden Tragrahmen (21) verbunden und gegebenenfalls gegenüber dem Tragrahmen zumindest teilweise höhenverstellbar ist.

## Claims

1. A device for the distribution of air from the ceiling zone of a cool storing room having a guide casing suspended rotatingly around an approximately vertical axis, with at least one box-type annex (22) projecting horizontally from the circumference of the casing and being provided with blow profile sections (24), characterized in that the guide casing is linked as a running wheel (19) of a blower (20) with a drive and that it is fixed in the ceiling zone (3) of a maturation chamber for meat and sausages with the blow profile section (24) being provided at least at the side walls (23) of the annex (22).

2. A device according to claim 1 characterized in that the profile section of the annex (22) tapers from the circumference and has the form of a rectangle, with the blow profile section being provided at the free end of the annex as a recess.

3. A device according to claim 1 or 2, characterized in that the velocity of air at the blow profile sections (24, 28) and the annexes (22) respectively is differently adjustable relative to one another.

4. A device according to one of the claims 1 to 3, characterized in that the annex (22) projects from a bending part (27) of the circumference (18) of the running wheel, the bending part having the form of a sieve with sieve openings (26).

5. A device according to claim 4, characterized in that the profile section of each sieve opening (26) is smaller than the blow profile section (24, 28) of the annex (22).

6. A device according to at least one of the claims 1 to 5, characterized in that at least one supporting wall (29) for rollers (35) is provided inside the circumference (18) of the running wheel (19) formed by a wall, the rollers resting on radial shaft ends (34) provided in the supporting wall, with at least one of the rollers (35) being possibly detachable from the supporting wall (29) or the rollers (35) being provided tangentially with a horizontal roller rail (37), the head of which advantageously rests in a circumferential groove (36) of the roller (35).

7. A device according to claim 6, characterized in that at least two rows of rollers (35) are superimposed and arranged between two roller rails (37) which are preferably in alignment.

8. A device according to claim 6 or 7, characterized in that the supporting wall (29) is provided with recesses (38) or has the form of a framework and/ or that seals (32) are provided between the running wheel (19) and the casing of the blower (20).

9. A device according to at least one of the claims 1 to 8, characterized in that cold- and/or heat storages (12; 13) are provided below the blower and that between the storages and the blower (20) mist collectors (41) are possibly arranged, each having preferably a sectional groove open upwardly and running spaced parallel to one another.

10. A device according to at least one of the claims 1 to 9, characterized in that it is linked detachably by means of a frame (11) with a supporting frame (21) fixed at the ceiling (3) of the chamber and is possibly at least partly adjustable in altitude compared with the supporting frame (21).

## Revendications

1. Dispositif pour la distribution de l'air se trouvant dans la zone au plafond d'un dépôt frais avec un boîtier directeur suspendu de manière mobile autour d'un axe à peu près vertical, une construction annexe (22) ayant la forme d'une caisse saillant horizontalement de la circonférence du boîtier et étant pourvue de sections transversales de soufflage (24) caractérisé en ce que le boîtier directeur est lié en tant que roue mobile (19) d'une soufflante (20) à un mécanisme de commande et qu'il est installé dans la zone au plafond (3) d'une chambre de maturation pour charcuterie, du moins aux parois latérales de la construction annexe (22) étant prévues les sections transversales de soufflage (24).

2. Dispositif selon la revendication 1 caractérisé en ce que la section transversale de la construction annexe (22) est conique partant de la circonférence (18) et qu'elle a une forme rectangulaire, à la libre extrémité de la construction annexe étant prévue la section transversale de soufflage en tant que creux.

3. Dispositif selon la revendication 1 ou 2 caractérisé en ce que la vitesse aérodynamique est réglable aux sections transversales de soufflage (24, 28) ou plutôt aux constructions annexes de manière différente l'une par rapport à l'autre.

4. Dispositif selon une des revendications 1 à 3, caractérisé en ce que la construction annexe (22) saillit d'une partie de courbure (27) de la circonférence (18) de la roue mobile laquelle est formée comme un tamis avec des ouvertures de tamis (26).

5. Dispositif selon la revendication 4, caractérisé en ce que la section transversale de chaque ouverture de tamis (26) est inférieure à la section transversale de soufflage (24, 28) de la construction annexe (22).

6. Dispositif selon au moins une des revendications 1 à 5, caractérisé en ce qu'il est prévu au moins une paroi portante (29) à l'intérieur de la circonférence (18) (de la roue mobile 19) formée par une paroi, la paroi portante (29) étant prévue pour des poulies (35) qui sont logées aux bouts d'arbre radiaux (34) se trouvant dans la paroi portante et que, le cas échéant, au moins une poulie (35) est détachable de la paroi portante (29) ou que pour les poulies (35) est prévu tangentiellement une glissière horizontale (37), dont la tête se trouve avantageusement dans une rainure circonférentielle de la poulie (35).

7. Dispositif selon la revendication 6, caractérisé en ce qu'au moins deux rangées de poulies (35) sont superposées et se trouvent entre deux glissières (37) qui de préférence s'alignent.

8. Dispositif selon la revendication 6 ou 7 caractérisé en ce que la paroi portante (29) possède des creux (38) ou bien qu'elle est formée en treillis et/ou que sont prévus des étoupages (32) entre la roue mobile (19) et le boîtier de la soufflante (20).

9. Dispositif selon au moins une des revendications 1 à 8, caractérisé en ce qu'ils sont prévus des registres de froid et/ou de chaleur (12 ; 13) sous la soufflante et qu'il y a, le cas échéant, entre ceux-ci et la soufflante (20) des pare-gouttes (41) dont chacun est muni de préférence d'un profil crochu avec un conduit de profil ouvert vers le haut et qui sont parallélisés à distance l'un par rapport à l'autre.

10. Dispositif selon au moins une des revendications 1 à 9, caractérisé en ce que celui-ci est détachablement lié moyennant un cadre à un cadre porteur fixe (21) se trouvant au plafond (3) de la chambre et que, le cas échéant, il est au moins partiellement déplaçable en hauteur par rapport au cadre porteur.
